# EUROPÄISCHE PATENTANMELDUNG

(11) **EP 4 717 858 A1**
(43) Veröffentlichungstag der Anmeldung: **01.04.2026**
(21) Anmeldenummer: 25193798.3
(22) Anmeldetag: 04.08.2025
(51) Int. Cl.: E05B 1/00, E05B 3/00, E05B 13/00, E05B 47/00, E05B 65/10, E05B 15/00, E05B 3/06, E05B 65/00

(54) **MEHRKANTSTIFTANORDNUNG, TÜRGRIFFGARNITUR UND FENSTERGRIFFGARNITUR**

(30) Priorität: 29.08.2024 DE 102024124757
(71) Anmelder: Karcher GmbH, 74906 Bad Rappenau (DE)
(72) Erfinder: BOYD, Dr. Michael, 64760 Oberzent (DE); WACKER, Janosch, 74924 Neckarbischofsheim (DE)
(74) Vertreter: BRP Renaud & Partner mbB Rechtsanwälte Patentanwälte Steuerberater

(57) **Zusammenfassung**

Die Erfindung betrifft eine Mehrkantstiftanordnung (8) für eine Griffgarnitur zum Öffnen und Schließen einer Tür oder eines Fensters, mit einem ersten Außenstift (14.1), einem zweiten Außenstift (14.2) und einem Innenstift (15), der sich durch einen der beiden Außenstifte (14) koaxial hindurcherstreckt und darin um eine Drehachse (12) drehbar und zwischen einer Kopplungsstellung (KS), in der die beiden Außenstifte (14) drehfest miteinander gekoppelt sind, und einer Entkopplungsstellung (ES) axial verstellbar ist, in der die beiden Außenstifte (14) relativ zueinander verdrehbar sind.

Eine kompakte Bauform wird dadurch erreicht, dass der erste Außenstift (14.1) eine radial nach außen abstehende erste Kupplungsstruktur (18) aufweist, dass der zweite Außenstift (14.2) eine radial nach außen abstehende zweite Kupplungsstruktur (19) aufweist, und dass der Innenstift (15) einen radial nach außen abstehenden Mitnehmer (20) aufweist, der in der Kopplungsstellung (KS) mit der ersten Kupplungsstruktur (18) und mit der zweiten Kupplungsstruktur (19) axial in Eingriff steht, derart, dass der Mitnehmer (20) die erste Kupplungsstruktur (18) mit der zweiten Kupplungsstruktur (19) drehfest koppelt, und der in der Entkopplungsstellung (ES) mit der ersten Kupplungsstruktur (18) axial nicht in Eingriff steht, derart, dass die erste Kupplungsstruktur (18) und die zweite Kupplungsstruktur (19) relativ zueinander um die Drehachse (12) verdrehbar sind.

## Beschreibung

Die vorliegende Erfindung betrifft eine Mehrkantstiftanordnung für eine Griffgarnitur zum Öffnen und Schließen einer Tür oder eines Fensters gemäß dem Oberbegriff des Anspruchs 1. Die Erfindung betrifft außerdem eine mit einer derartigen Mehrkantstiftanordnung ausgestattete Türgriffgarnitur sowie eine mit einer derartigen Mehrkantstiftanordnung ausgestattete Fenstergriffgarnitur.

Eine gattungsgemäße Mehrkantstiftanordnung ist beispielsweise aus der DE 10 2021 208 228 A1 bekannt. Die Mehrkantstiftanordnung ist gerade und länglich und definiert dadurch eine Längsmittelachse, die eine Drehachse bildet. Die Mehrkantstiftanordnung weist entlang der Drehachse ein Außenmehrkantprofil auf. Die Mehrkantstiftanordnung weist zwei Außenstifte, nämlich einen ersten Außenstift, der einen ersten Längsabschnitt des Außenmehrkantprofils aufweist, und einen zweiten Außenstift, der einen zweiten Längsabschnitt des Außenmehrkantprofils aufweist, und einen Innenstift auf, der sich durch einen der beiden Außenstifte koaxial hindurcherstreckt und darin um die Drehachse drehbar und axial verstellbar angeordnet ist. In einer unbetätigten Ausgangsdrehlage der Außenstifte ist der Innenstift relativ zu den beiden Außenstiften zwischen einer Kopplungsstellung, in der die beiden Außenstifte bezüglich der Drehachse drehfest miteinander gekoppelt sind, und einer Entkopplungsstellung axial verstellbar, in der die beiden Außenstifte um die Drehachse relativ zueinander verdrehbar sind. Bei der bekannten Mehrkantstiftanordnung besitzt der Innenstift einen als Außenmehrkant ausgestalteten Längsabschnitt auf, der in einen dazu komplementär ausgestalteten Innenmehrkant des zweiten Außenstifts eingesteckt ist und darin axial verstellbar angeordnet ist. Der Innenstift erstreckt sich koaxial durch den ersten Außenstift hindurch. Der erste Außenstift weist an seinem dem zweiten Außenstift zugewandten Ende einen kurzen Längsabschnitt auf, der einen zum Außenmehrkant des Innenstifts komplementären Innenmehrkant aufweist. In der Kopplungsstellung ist der Innenstift so positioniert, dass der Außenmehrkant sowohl in den Innenmehrkant des ersten Außenstifts als auch in den Innenmehrkant des zweiten Außenstifts hineinragt, sodass der Außenmehrkant die beiden Außenstifte drehfest miteinander koppelt. In der Entkopplungsstellung ist der Innenstift axial so positioniert, dass sich der Außenmehrkant des Innenstifts nur noch innerhalb des Innenmehrkants des zweiten Außenstifts befindet. Innerhalb des Innenmehrkants des ersten Außenstifts erstreckt sich der Innenstift dann mit einem zylindrischen Längsabschnitt, sodass der Innenstift relativ zum ersten Au-ßenstift um die Drehachse verdrehbar ist. Zum Sichern des Innenstifts in der Entkopplungsstellung ist die bekannte Mehrkantstiftanordnung mit einem Riegel ausgestattet, der um eine parallel zur Drehachse verlaufende Schwenkachse schwenkbar am ersten Außenstift gelagert ist und der in der Entkopplungsstellung in eine Ringnut, die am zylindrischen Längsabschnitt des Innenstifts ausgebildet ist, radial eingreift und dadurch den Innenstift am ersten Außenstift durch Formschluss axial sichert. Die bekannte Mehrkantstiftanordnung besitzt vergleichsweise viel Einzelteile, die mit hoher Präzision gefertigt werden müssen, um eine zuverlässige Funktionalität für die Mehrkantstiftanordnung gewährleisten zu können. Des Weiteren benötigt die Unterbringung eines derartigen Riegels in der Axialrichtung vergleichsweise viel Bauraum. Hierfür kann eine zusätzliche Bearbeitung der Tür erforderlich sein, um den erforderlichen Bauraum in der Tür bereitstellen zu können.

Eine derartige Mehrkantstiftanordnung kann beispielsweise bei einer Türgriffanordnung zum Betätigen eines Türschlosses zum Öffnen und Schließen einer Tür zum Einsatz kommen. Eine derartige Türgriffgarnitur umfasst einen Innentürgriff zum Anordnen an einer Türinnenseite, einen Außentürgriff zum Anordnen an einer Türaußenseite sowie einen derartigen Mehrkantstiftanordnung zum Koppeln der beiden Türgriffe durch die Tür und durch das Türschloss hindurch. Der Innenstift kann beispielsweise durch den Innentürgriff hindurchgeführt werden, derart, dass sich der Innenstift manuell von der Entkopplungsstellung in die Entkopplungsstellung überführen lässt. Durch die Entkopplungsstellung wird eine Privacy-Funktion oder Privatsphäre-Funktion für die Türgriffgarnitur realisiert, die beispielsweise bei Bädern, Toiletten und Schlafzimmern erwünscht ist. In der Entkopplungsstellung ist der Außentürgriff vom Türschloss entkoppelt, sodass eine Betätigung des Außentürgriffs nicht zum Öffnen der Tür führt. Dabei lässt sich der Außengriff in gewohnter Weise betätigen, was jedoch nicht zum Öffnen des Türschlosses bzw. der Tür führt. Im Unterschied dazu bleibt der Innentürgriff auch in der Entkopplungsstellung mit dem Türschloss gekoppelt, sodass sich die Tür durch Betätigen des Innentürgriffs öffnen lässt. Damit besitzt die Türdrückergarnitur auch eine Panik-Funktion, da sie sich von einer im jeweiligen Raum eingeschlossenen Person in gewohnter Weise und dadurch intuitiv durch Betätigen des Innentürgriffs auch in der Entkoppelungsstellung öffnen lässt.

Aus der DE 10 2018 129 450 A1 ist eine andere Türgriffgarnitur bekannt, bei der eine derartige Privacy-Funktion dadurch erreicht wird, dass der Innentürgriff mithilfe eines Riegels gegenüber einer drehfest an der Tür montierten Rosette dreh blockiert wird. Im verriegelten Zustand lassen sich dann weder der Innentürgriff noch der Außentürgriff drehend betätigen. Das Blockieren der Türgriffe wird häufig als extrem unkomfortabel empfunden. Insbesondere kann eine Person, die einen Türgriff mit einer üblichen Betätigungskraft betätigt, einen blockierten Türgriff leicht mit einem klemmenden oder schwergängigen Türgriff verwechseln und intuitiv mit einem größeren Betätigungskraft reagieren, wobei durch eine überhöhte Betätigungskraft die Gefahr einer Beschädigung entsteht. Außerdem sind blockierte Türgriffe im Panikfall extrem nachteilig, da eine intuitive, gewohnte Betätigung zum Öffnen der Tür nicht möglich ist.

Die vorliegende Erfindung beschäftigt sich mit dem Problem, für eine Mehrkantstiftanordnung der vorstehend beschriebenen Art bzw. für eine damit ausgestattete Türgriffgarnitur bzw. für eine damit ausgestattete Fenstergriffgarnitur eine verbesserte oder zumindest eine andere Ausführungsform anzugeben, die sich insbesondere durch eine kompakte Bauform auszeichnet, wobei gleichzeitig eine hohe Funktionssicherheit bei hohem Bedienkomfort und/oder vergleichsweise einfacher Herstellbarkeit angestrebt werden.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, an den beiden Außenstiften an einander axial zugewandten Enden jeweils eine radial nach außen abstehende Kupplungsstruktur auszubilden, wobei am Innenstift im Bereich dieser Kupplungsstrukturen ein radial nach außen abstehender Mitnehmer ausgebildet ist, der mit den beiden Kupplungsstrukturen zum Koppeln und zum Entkoppeln zusammenwirkt. Die an den Außenstiften radial außen ausgebildeten Kupplungsstrukturen lassen sich axial klein bzw. kompakt realisieren, sodass die Mehrkantstiftanordnung für die Kopplungsfunktion nur wenig axialen Bauraum benötigt.

Im Einzelnen schlägt die Erfindung vor, dass der erste Außenstift an einem dem zweiten Außenstift zugewandten Ende eine radial nach außen abstehende erste Kupplungsstruktur aufweist, die drehfest und axialfest am ersten Außenstift ausgebildet ist. Der zweite Außenstift weist an einem dem ersten Außenstift zugewandten Ende eine radial nach außen abstehende zweite Kupplungsstruktur auf, die drehfest und axialfest am zweiten Außenstift ausgebildet ist. Der Innenstift weist einen radial nach außen abstehenden Mitnehmer auf, der drehfest und axialfest am Innenstift ausgebildet ist. Der Mitnehmer und die beiden Kupplungsstrukturen sind so konfiguriert, dass der Mitnehmer in der Kopplungsstellung des Innenstifts mit der ersten Kupplungsstruktur und mit der zweiten Kupplungsstruktur axial in Eingriff steht, derart, dass der Mitnehmer die erste Kupplungsstruktur mit der zweiten Kupplungsstruktur drehfest koppelt. Des Weiteren sind der Mitnehmer und die beiden Kupplungsstrukturen so konfiguriert, dass der Mitnehmer in der Entkopplungsstellung mit der ersten Kupplungsstruktur axial nicht in Eingriff steht, derart, dass die erste Kupplungsstruktur und die zweite Kupplungsstruktur relativ zueinander um die Drehachse verdrehbar sind.

Im vorliegenden Zusammenhang ist eine "Konfiguration" gleichbedeutend mit einer "Ausgestaltung" und/oder "Einrichtung", sodass die Formulierung "so konfiguriert, dass" gleichbedeutend ist mit der Formulierung "so ausgestaltet, dass" und/oder "so eingerichtet, dass".

Die beiden Kupplungsstrukturen und der Mitnehmer bilden eine Kupplung der Mehrkantstiftanordnung, wobei die Kupplung zwischen einem eingekuppelten Zustand, der durch die Kopplungsstellung des Innenstifts einstellbar ist, und einem ausgekuppelten Zustand verstellbar ist, der durch die Entkopplungsstellung des Innenstifts einstellbar ist.

Gemäß einer vorteilhaften Ausführungsform kann vorgesehen sein, dass der Mitnehmer und die beiden Kupplungsstrukturen so konfiguriert sind, dass der Mitnehmer auch in der Entkopplungsstellung mit der zweiten Kupplungsstruktur axial in Eingriff steht, derart, dass der Mitnehmer mit der zweiten Kupplungsstruktur drehfest gekoppelt ist. In der Folge führt eine Drehbetätigung des zweiten Außenstifts über die zweite Kupplungsstruktur und über den Mitnehmer zu einer dazu gleichförmigen Verdrehung des Innenstifts. Diese Bauweise hat zur Folge, dass in der Kopplungsstellung eine Drehbetätigung des ersten Außenstifts über die formschlüssige Kopplung zwischen dem Mitnehmer und den beiden Kupplungsstrukturen den Innenstift und den zweiten Außenstift mitnimmt und diesen gleichförmig zum ersten Außenstift verdreht. Ebenso führt eine Drehbetätigung des zweiten Außenstifts über die formschlüssige Kopplung des Mitnehmers mit den beiden Kupplungsstrukturen dazu, dass der Innenstift und der erste Außenstift gleichförmig mitverdreht werden. Im Unterschied dazu führt eine Drehbetätigung des zweiten Außenstifts in der Entkopplungsstellung über die weiterhin vorhandene Kopplung zwischen dem Mitnehmer und der zweiten Kupplungsstruktur dazu, dass der Innenstift mitgenommen wird, während aufgrund der Entkopplung zwischen dem Mitnehmer und der ersten Kupplungsstruktur der erste Außenstift nicht mitgenommen wird, sondern stehen bleibt.

Gemäß einer anderen vorteilhaften Ausführungsform kann vorgesehen sein, dass die erste Kupplungsstruktur und die zweite Kupplungsstruktur sowie der Mitnehmer scheibenförmig oder scheibensegmentförmig konfiguriert sind und insbesondere zwei oder mehr Scheibensegmente aufweisen, die in der Umfangsrichtung verteilt am jeweiligen Außenstift bzw. am Innenstift angeordnet und in der Umfangsrichtung voneinander beabstandet sind. Bevorzugt ist dabei eine symmetrische und/oder gleichförmige Verteilung der Scheibensegmente in der Umfangsrichtung. Durch die scheibenförmigen bzw. scheibensegmentförmigen Ausgestaltung der Kupplungsstrukturen und des Mitnehmers baut die Mehrkantstiftanordnung im Bereich der Kupplung axial sehr kompakt.

Gemäß einer anderen vorteilhaften Ausführungsform kann vorgesehen sein, dass der Mitnehmer nur ein einziges Mitnehmerelement, das drehfest und axialfest am Innenstift angeordnet ist, oder mehrere Mitnehmerelemente aufweist, die in der Umfangsrichtung verteilt und voneinander beabstandet drehfest und axialfest am Innenstift angeordnet sind. Die erste Kupplungsstruktur kann für jedes Mitnehmerelement eine dazu komplementäre Elementaufnahme aufweisen, in die das jeweilige Mitnehmerelement in der Kopplungsstellung axial eingreift und in der Umfangsrichtung beiderseits abgestützt ist. Damit kann der erste Außenstift bei einer Drehverstellung in beiden Drehrichtungen über die erste Kupplungsstruktur und der Mitnehmer den Innenstift mitnehmen. Des Weiteren kann die zweite Kupplungsstruktur für jedes Mitnehmerelement eine dazu komplementäre Elementführung aufweisen, in die das jeweilige Mitnehmerelement in der Kopplungsstellung und in der Entkopplungsstellung axial eingreift, in der das jeweilige Mitnehmerelement axialverstellbar angeordnet ist und in der Umfangsrichtung beiderseits abgestützt ist. Damit kann der zweite Außenstift bei einer Drehverstellung in beiden Drehrichtungen über die zweite Kupplungsstruktur und den Mitnehmer sowohl in der Kopplungsstellung als auch in der Entkopplungsstellung den Innenstift mitnehmen. Durch die jeweilige Elementaufnahme wird für die Kopplungsstellung ein Formschluss in der Umfangsrichtung zwischen dem Mitnehmer und der ersten Kupplungsstruktur und damit zwischen dem Innenstift und dem ersten Außenstift geschaffen. Durch die jeweilige Elementführung wird eine formschlüssige Verbindung zwischen dem Mitnehmer und der zweiten Kupplungsstruktur bzw. zwischen dem Innenstift und dem zweiten Außenstift geschaffen, und zwar sowohl in der Kopplungsstellung als auch in der Entkopplungsstellung. Durch die in Umfangsrichtung beiderseitige Abstützung wird sowohl für die Kopplungsstellung als auch für die Entkopplungsstellung eine präzise Positionierung und Ausrichtung zueinander für die beiden Außenstifte und den Innenstift realisiert, beispielsweise um die unbetätigte Ausgangsdrehlage für die beiden Außenstifte mit hoher Präzision gewährleisten zu können.

Bei einer anderen vorteilhaften Ausführungsform kann vorgesehen sein, dass die erste Kupplungsstruktur wenigstens eine Anschlagkontur aufweist, die in Richtung des zweiten Außenstifts axial absteht. Die zweite Kupplungsstruktur kann für die jeweilige Anschlagkontur eine dazu komplementäre Gegenanschlagkontur aufweisen. Die jeweilige Anschlagkontur und die zugehörige Gegenanschlagkontur können so aufeinander abgestimmt bzw. konfiguriert sein, dass die Anschlagkontur die Gegenanschlagkontur axial überlappt und dass die Anschlagkontur in der Ausgangsdrehlage an der Gegenanschlagkontur in der Umfangsrichtung anliegt, sodass in der Entriegelungsstellung und in der Verriegelungsstellung ein Verdrehen des ersten Außenstifts um die Drehachse in einer Betätigungsdrehrichtung dazu führt, dass die Anschlagkontur in der Umfangsrichtung gegen die Gegenanschlagkontur drückt und so den zweiten Außenstift drehend mitnimmt, während in der Entriegelungsstellung ein Verdrehen des zweiten Außenstifts um die Drehachse in der Betätigungsdrehrichtung dazu führt, dass sich die Gegenanschlagkontur von der Anschlagkontur in der Umfangsrichtung entfernt und den ersten Außenstift nicht mitnimmt. Das bedeutet, dass eine Drehbetätigung des ersten Außenstifts in der Betätigungsdrehrichtung unabhängig davon, ob die Kopplungsstellung oder die Entkopplungsstellung vorliegt, stets dazu führt, dass der zweite Außenstift mitgenommen und gleichförmig mit um die Drehachse verdreht wird. Im Unterschied dazu führt eine Drehbetätigung des zweiten Außenstifts in der Betätigungsdrehrichtung nur im Kopplungszustand dazu, dass über den mit beiden Kupplungsstrukturen in Eingriff stehenden Mitnehmer der erste Außenstift mitgenommen wird und um die Drehachse gleichförmig mit dreht. Im Unterschied dazu führt eine Drehbetätigung des zweiten Außenstifts in der Betätigungsdrehrichtung in der Entkopplungsstellung dazu, dass der erste Außenstift nicht mitgenommen wird, sondern stehen bleibt.

Gemäß einer vorteilhaften Ausführungsform kann die Mehrkantstiftanordnung eine Federeinrichtung aufweisen, die eine den Innenstift in die Kopplungsstellung antreibende Federkraft erzeugt. Des Weiteren kann die Mehrkantstiftanordnung eine Halteeinrichtung aufweisen, die zumindest in der Ausgangsdrehlage eine der Federkraft entgegenwirkende Haltekraft erzeugt. Die Halteeinrichtung kann so konfiguriert sein, dass die Haltekraft bei in die Entkopplungsstellung verstelltem Innenstift größer ist als die Federkraft und dadurch den Innenstift entgegen der Federkraft in der Entkopplungsstellung hält. Hierdurch wird für den Innenstift eine bistabile Funktionalität realisiert, da der Innenstift in der Kopplungsstellung durch die Federkraft stabil positioniert ist und in der Entkopplungsstellung durch die Haltekraft stabil positioniert ist. Diese Bauweise zeichnet sich durch einen hohen Bedienkomfort und eine hohe Funktionssicherheit aus.

Gemäß einer vorteilhaften Ausführungsform kann vorgesehen sein, dass die Halteeinrichtung so konfiguriert ist, dass die Haltekraft durch ein Verdrehen der Außenstifte relativ zueinander um die Drehachse abnimmt und ab einem vorbestimmten Betätigungsdrehwinkel gegenüber der Ausgangsdrehlage kleiner ist als die Federkraft. In der Folge kann die Federkraft die Haltekraft überwinden und den Innenstift in Richtung Kopplungsstellung antreiben. Sofern die axiale Verstellbarkeit des Innenstifts nicht behindert oder blockiert ist, kann die Federkraft den Innenstift in die Kopplungsstellung verstellen.

Gemäß einer vorteilhaften Ausführungsform kann vorgesehen sein, dass die erste Kupplungsstruktur und die zweite Kupplungsstruktur so aufeinander abgestimmt sind, dass bei in die Entkopplungsstellung verstelltem Innenstift ausgehend von der Ausgangsdrehlage ein Verdrehen des ersten Außenstifts um die Drehachse in einer Betätigungsdrehrichtung dazu führt, dass die erste Kupplungsstruktur unmittelbar die zweite Kupplungsstruktur drehend mitnimmt und die zweite Kupplungsstruktur unmittelbar den Mitnehmer drehend mitnimmt, sodass bei Erreichen des Betätigungsdrehwinkels die Federkraft den Innenstift in die Kopplungsstellung verstellt. Mit anderen Worten, die hier vorgestellte Konfiguration führt dazu, dass in der Entkopplungsstellung ein Verdrehen des Außenstifts bei Erreichen des Betätigungsdrehwinkels dazu führt, dass der Innenstift durch die Federkraft selbsttätig in die Kopplungsstellung überführt wird. Das Verstellen des Innenstifts von der Kopplungsstellung in die Entkopplungsstellung erfolgt insbesondere durch eine manuelle, axial drückende Betätigung des Innenstifts. Die Zurückverstellung des Innenstifts von der Entkopplungsstellung in die Kopplungsstellung erfolgt dagegen durch die Federkraft, sobald der erste Außenstift durch hinreichendes Verdrehen den Betätigungsdrehwinkel erreicht. Bei dieser Betätigungsdrehrichtung handelt es sich um dieselbe, bereits weiter oben genannte Betätigungsdrehrichtung.

Gemäß einer anderen vorteilhaften Ausführungsform kann vorgesehen sein, dass die erste Kupplungsstruktur und die zweite Kupplungsstruktur so aufeinander abgestimmt sind, dass bei in die Entkopplungsstellung verstelltem Innenstift ausgehend von der Ausgangsdrehlage ein Verdrehen des zweiten Außenstifts um die Drehachse in der Betätigungsdrehrichtung dazu führt, dass die erste Kupplungsstruktur ein axiales Verstellen des Mitnehmers und damit des Innenstifts verhindert, sodass der Innenstift in der Entkopplungsstellung verbleibt, selbst wenn die Haltekraft kleiner ist als die Federkraft. Mit anderen Worten, in der Entkopplungsstellung blockiert die erste Kupplungsstruktur eine axiale Verstellung des Mitnehmers, sobald dieser durch ein Verdrehen des zweiten Außenstifts die Ausgangsdrehlage verlässt. Dadurch führt eine Drehbetätigung des zweiten Außenstifts nicht zu einer Verstellung des Innenstifts in die Kopplungsstellung, sodass bei einer Drehbetätigung des Außenstifts die Entkopplungsstellung erhalten bleibt.

Besonders vorteilhaft ist eine Ausführungsform, bei welcher der Mitnehmer aus einem magnetisch anziehbaren Material besteht, wobei die Halteeinrichtung wenigstens einen als Permanentmagneten ausgestalteten ersten Magneten aufweist, der so angeordnet ist, dass er eine der Federkraft entgegenwirkende magnetische erste Haltekraft erzeugt, die am Mitnehmer axial zieht und die zumindest in der Ausgangsdrehlage bei in die Entkopplungsstellung verstelltem Innenstift größer ist als die Federkraft. Derartige Permanentmagnete können vergleichsweise leistungsstark und dementsprechend klein konfiguriert werden, sodass sie wenig Bauraum benötigen. Beispielsweise können hier Hochleistungsmagnete, insbesondere Neodym-Magnete zum Einsatz kommen. Alternativ zur Verwendung von Magneten kann vorgesehen sein, dass die Halteeinrichtung zumindest ein federbelastetes Rastelement, insbesondere eine Rastkugel, aufweist, die in eine am Innenstift ausgebildete Rastkontur eingreift, wenn der Innenstift die Entkopplungsstellung erreicht.

Entsprechend einer vorteilhaften Ausführungsform kann die Mehrkantstiftanordnung eine Peripherie aufweisen, die bezüglich der Außenstifte ortsfest ist, derart, dass die Außenstifte relativ zur Peripherie um die Drehachse verdrehbar sind. Die Peripherie kann nun eine drehfeste und axialfeste erste Konsole aufweisen, an welcher der jeweilige erste Magnet befestigt ist. Die Peripherie repräsentiert dabei eine grundsätzlich beliebige Struktur der Mehrkantstiftanordnung, die im Einbauzustand der Mehrkantstiftanordnung, z.B. an einer Tür oder an einem Fenster, ortsfest montiert ist, während die Außenstifte und der Innenstift bezüglich der Peripherie um die Drehachse verdrehbar sind.

Bei einer anderen vorteilhaften Ausführungsform kann vorgesehen sein, dass die Halteeinrichtung wenigstens einen als Permanentmagneten ausgestalteten zweiten Magneten aufweist, der so angeordnet ist, dass er eine die Federkraft unterstützend wirkende magnetische zweite Haltekraft erzeugt, die am Mitnehmer axial zieht und die den in die Kopplungsstellung verstellten Innenstift in der Kopplungsstellung hält. Ferner kann die zweite Haltekraft so konfiguriert sein, dass damit am Innenstift ein mittels einer manuell aufbringbaren Betätigungskraft überwindbarer Druckpunkt erzeugt wird. Durch diese Konfiguration erhöht sich der Bedienkomfort der Mehrkantstiftanordnung. Die manuell aufbringbare Betätigungskraft ist die in der Koppelungsstellung am Innenstift wirkende Summe aus der zweiten Haltekraft und der Federkraft sowie einer Reibungskraft, die zwischen den relativ zueinander beweglichen Komponenten wirkt, jedoch in der Regel vernachlässigbar ist. Auch hier ist es grundsätzlich möglich, anstelle des zweiten Magneten ein federbelastetes Rastelement, insbesondere eine Rastkugel, zu verwenden, die in eine am Innenstift ausgebildete Rastkontur eingreift, wenn der Innenstift die Kopplungsstellung einnimmt.

Gemäß einer anderen vorteilhaften Ausführungsform kann die bereits weiter oben genannte Peripherie eine drehfeste und axialfeste zweite Konsole aufweisen, an welcher der jeweilige zweite Magnet befestigt ist. Der erste Magnet und der zweite Magnet können beispielsweise mit demselben Mitnehmerelement zusammenwirken und hierzu axial beiderseits dieses Mitnehmerelement angeordnet sein. Insbesondere kann vorgesehen sein, dass für jedes Mitnehmerelement des Mitnehmers ein erster Magnet und optional auch ein zweiter Magnet vorgesehen ist. Bei einem, zwei oder mehr Mitnehmerelementen sind dann ein oder zwei oder mehr erste Magnete und optional ein, zwei oder mehr zweite Magnete vorgesehen.

Eine erfindungsgemäße Türgriffgarnitur, die zum Betätigen eines Türschlosses zum Öffnen und Schließen einer Tür konfiguriert ist, umfasst einen manuell betätigbaren Innentürgriff zum Anordnen an einer Türinnenseite, einen manuell betätigbaren Außentürgriff zum Anordnen an einer Türaußenseite und eine Mehrkantstiftanordnung der vorstehend beschriebenen Art. Die jeweilige Tür dient zum Verschließen eines Raums und besitzt eine dem zu verschließenden Raum zugewandte Türinnenseite und eine von diesem Raum abgewandte Türaußenseite. Das Türschloss ist dabei in üblicher Weise in ein Türblatt der Tür eingebaut. Bei der Türgriffgarnitur ist der Innenstift durch den ersten Außenstift und durch den Innentürgriff hindurchgeführt und weist außen am Innentürgriff ein Betätigungselement auf, das zum Verstellen des Innenstifts von der Kopplungsstellung in die Entkopplungsstellung manuell axial drückend betätigbar ist. Der erste Außenstift ist im Einbauzustand der Türgriffgarnitur durch die Tür und durch das Türschloss hindurch mit dem Innentürgriff drehfest gekoppelt, sodass durch Betätigen des Innentürgriffs der erste Außenstift in einer Betätigungsdrehrichtung um die Drehachse verdreht wird, wobei der erste Außenstift in der Kopplungsstellung und in der Entkopplungsstellung das Türschloss zum Öffnen betätigt. Der zweite Außenstift ist mit dem Außentürgriff drehfest gekoppelt, sodass durch Betätigen des Au-ßentürgriffs der zweite Außenstift in der Betätigungsdrehrichtung um die Drehachse verdreht wird, wobei der zweite Außenstift in der Kopplungsstellung den ersten Außenstift und damit den Innengriff mitnimmt, sodass der erste Außenstift das Türschloss zum Öffnen betätigt, wobei der zweite Außenstift in der Entkopplungsstellung den ersten Außenstift nicht mitnimmt, sodass der erste Außenstift das Türschloss nicht zum Öffnen betätigt. Damit lässt sich durch eine manuelle Betätigung des Betätigungselements am Innentürgriff die Privacy-Funktion aktivieren, sodass sich die Tür durch Betätigen des Außentürgriffs nicht mehr öffnen lässt. Bei dieser Betätigungsdrehrichtung handelt es sich um dieselbe, bereits weiter oben genannte Betätigungsdrehrichtung.

Gemäß einer vorteilhaften Ausführungsform kann am Außentürgriff eine Außenrosette zum Anordnen des Außentürgriffs an der Türaußenseite angeordnet sein. Diese Außenrosette enthält einen Kupplungsraum, der durch die Türaußenseite begrenzt ist und der die Kupplung aufnimmt. Damit sind die erste Kupplungsstruktur, die zweite Kupplungsstruktur und der Mitnehmer innerhalb des Kupplungsraums angeordnet. In der Folge benötigt die hier vorgestellte Türgriffgarnitur im Türblatt keinen zusätzlichen Bauraum zur Realisierung der Privacy-Funktion.

Gemäß einer vorteilhaften Ausführungsform kann die Außenrosette eine ringförmige Befestigungsplatte zum drehfesten und axialfesten Festlegen der Außenrosette an der Türaußenseite aufweisen. Die Außenrosette kann außerdem eine ringförmige Lagerplatte zum drehbaren Lagern des Außentürgriffs an der Außenrosette aufweisen, die drehfest und axialfest mit der Befestigungsplatte verbunden ist. Darüber hinaus kann die Außenrosette eine ringförmige Kappe aufweisen, die an der Lagerplatte festgelegt ist und dabei die Lagerplatte, die Befestigungsplatte und den Kupplungsraum in der Umfangsrichtung einfasst. Beispielsweise lässt sich die Befestigungsplatte mittels einer Verschraubung an der Tür festlegen, während die Lagerplatte durch eine Verschraubung oder Verrastung an der Befestigungsplatte festlegbar ist. Die Kappe kann nach der Montage der Lagerplatte an der Befestigungsplatte montiert werden, beispielsweise auf die Lagerplatte aufgeschraubt werden.

Gemäß einer anderen vorteilhaften Ausführungsform kann die Außenrosette die weiter oben genannte Peripherie der Mehrkantstiftanordnung bilden. Die Lagerplatte kann die erste Konsole der Peripherie bilden und die Befestigungsplatte kann die zweite Konsole der Peripherie bilden. Damit lässt sich der jeweilige erste Magnet an der Lagerplatte anbringen, während sich der jeweilige zweite Magnet an der Befestigungsplatte anbringen lässt.

Eine erfindungsgemäße Fenstergriffgarnitur, die zum Betätigen eines Fensterverschlusses zum Öffnen und Schließen eines Fensters konfiguriert ist, umfasst einen manuell betätigbaren Fenstergriff zum Anordnen an einer Fensterinnenseite, sowie eine Mehrkantstiftanordnung der vorstehend beschriebenen Art. Dabei ist der Innenstift durch den zweiten Außenstift und durch den Fenstergriff hindurchgeführt und weist außen am Fenstergriff ein Betätigungselement auf, das zum Verstellen des Innenstifts von der Entkopplungsstellung in die Kopplungsstellung manuell axial drückend betätigbar ist. Der erste Außenstift ist im Einbauzustand der Fenstergriffgarnitur mit dem Fensterverschluss gekoppelt. Der zweite Außenstift ist mit dem Fenstergriff gekoppelt, sodass durch Betätigen des Fenstergriffs der zweite Außenstift in der Betätigungsdrehrichtung um die Drehachse verdreht wird, wobei der zweite Außenstift in der Kopplungsstellung den ersten Außenstift mitnimmt, sodass der erste Außenstift den Fensterverschluss zum Öffnen betätigt, wobei der zweite Außenstift in der Entkopplungsstellung den ersten Außenstift nicht mitnimmt, sodass der erste Außenstift den Fensterverschluss nicht zum Öffnen betätigt. Mithilfe der hier vorgestellten Mehrkantstiftanordnung wird bei der Fenstergriffgarnitur eine Sicherheits-Funktion realisiert, da sich das jeweilige Fenster nur bei betätigtem Betätigungselement durch Verdrehen des Fenstergriffs öffnen lässt. Ist das Betätigungselement unbetätigt, liegt der Entkopplungszustand vor, sodass ein Verdrehen des Fenstergriffs den Fensterverschluss nicht betätigt. Insoweit ist die Sicherheits-Funktion der Fenstergriffgarnitur invers zur Privacy-Funktion der Türgriffgarnitur.

Gemäß einer vorteilhaften Ausführungsform kann am Fenstergriff eine Rosette zum Anordnen des Fenstergriffs an der Fensterinnenseite angeordnet sein. Diese Rosette kann einen Kupplungsraum enthalten, der axial durch die Fensterinnenseite begrenzt ist und die Kupplung aufnimmt. In der Folge sind die erste Kupplungsstruktur, die zweite Kupplungsstruktur und der Mitnehmer innerhalb des Kupplungsraums angeordnet. Damit benötigt die hier vorgestellte Fenstergriffgarnitur in einem Fensterrahmen keinen zusätzlichen Bauraum zur Realisierung der Sicherheits-Funktion.

Zweckmäßig kann die Rosette eine ringförmige Befestigungsplatte zum drehfesten und axialfesten Festlegen der Rosette an der Fensterinnenseite aufweisen. Die Rosette kann eine ringförmige Lagerplatte zum drehbaren Lagern des Fenstergriffs an der Rosette aufweisen, die drehfest und axialfest mit der Befestigungsplatte verbunden ist. Ferner kann die Rosette eine ringförmige Kappe aufweisen, die an der Lagerplatte festlegbar ist und die Lagerplatte, die Befestigungsplatte und den Kupplungsraum in Umfangsrichtung einfasst. Hierdurch vereinfacht sich die Montage der Fenstergriffgarnitur.

Zweckmäßig kann vorgesehen sein, dass die Rosette die weiter oben genannte Peripherie der Mehrkantstiftanordnung bildet. In diesem Fall kann die Befestigungsplatte die erste Konsole der Peripherie bilden, während die Lagerplatte optional die zweite Konsole der Peripherie bildet. Dementsprechend lässt sich der jeweilige erste Magnet bei der Fenstergriffgarnitur an der Befestigungsplatte anordnen, während der jeweilige optionale zweite Magnet an der Lagerplatte angeordnet werden kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den durch die Ansprüche definierten Rahmen der Erfindung zu verlassen. Vorstehend genannte und nachfolgend noch zu nennende Bestandteile einer übergeordneten Einheit, wie z.B. einer Einrichtung, einer Vorrichtung oder einer Anordnung, die separat bezeichnet sind, können separate Bauteile bzw. Komponenten dieser Einheit bilden oder integrale Bereiche bzw. Abschnitte dieser Einheit sein, auch wenn dies in den Zeichnungen anders dargestellt ist.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Figur 1: eine isometrische Ansicht einer Türgriffgarnitur mit Mehrkantstiftanordnung in einer Kopplungsstellung,
- Figur 2: eine isometrische Ansicht der Türgriffgarnitur aus Figur 1 in einer Entkopplungsstellung,
- Figur 3: einen Längsschnitt der Türgriffgarnitur im Bereich der Mehrkantstiftanordnung in der Kopplungsstellung,
- Figur 4: einen Längsschnitt der Türgriffgarnitur wie in Figur 3, jedoch in der Entkopplungsstellung,
- Figur 5: eine isometrische und auseinandergezogene Darstellung eines Außentürgriffs der Türgriffgarnitur mit der Mehrkantstiftanordnung,
- Figur 6: eine isometrische und auseinandergezogene Ansicht der Mehrkantstiftanordnung,
- Figur 7: eine isometrische Ansicht der Mehrkantstiftanordnung im Bereich einer Kupplung in der Kopplungsstellung in einer Ausgangsdrehlage,
- Figur 8: eine isometrische Ansicht der Kupplung in der Entkopplungsstellung in der Ausgangsdrehlage,
- Figur 9: eine isometrische Ansicht der Kupplung in der Entkopplungsstellung in einer Betätigungsdrehlage,
- Figur 10: eine isometrische Ansicht einer Fenstergriffgarnitur mit der Mehrkantstiftanordnung,
- Figur 11: eine isometrische und auseinandergezogene Ansicht von Teilen der Fenstergriffanordnung.

Entsprechend den Figuren 1 bis 4 umfasst eine Türgriffgarnitur 1, die zum Betätigen eines nur in Figur 3 mit strichpunktierter Linie angedeuteten Türschlosses 2 zum Öffnen und Schließen einer nur in Figur 3 mit unterbrochener Linie angedeuteten Tür 3 konfiguriert ist, einen manuell betätigbaren Innentürgriff 4 zum Anordnen an einer nur in Figur 3 erkennbaren Türinnenseite 5, einen manuell betätigbaren Außentürgriff 6 zum Anordnen an einer nur in Figur 3 erkennbaren Türaußenseite 7 sowie eine Mehrkantstiftanordnung 8, die weiter unten mit Bezug auf die Figuren 5 bis 9 näher erläutert wird. Der Außentürgriff 6 ist auch in Figur 5 gezeigt.

Entsprechend den Figuren 10 und 11 umfasst eine Fenstergriffgarnitur 9, die zum Betätigen eines hier nicht gezeigten Fensterverschlusses zum Öffnen und Schlie-ßen eines hier nicht gezeigten Fensters konfiguriert ist, einen manuell betätigbaren Fenstergriff 10 zum Anordnen an einer hier nicht gezeigten Fensterinnenseite und ebenfalls eine solche Mehrkantstiftanordnung 8, die nachfolgend anhand der Figuren 5 bis 9 näher erläutert wird.

Nachfolgend wird anhand der Figuren 5 bis 9 die Mehrkantstiftanordnung 8 näher erläutert, wobei einige Merkmale, Komponenten und Bestandteile der Mehrkantstiftanordnung 8 auch in den Figuren 1 bis 4 und 11 erkennbar und mit entsprechenden Bezugszeichen versehen sind. Des Weiteren sind einige Merkmale, Komponenten und Bestandteile der Mehrkantstiftanordnung 8 nur in den Figuren 3 und 4 erkennbar.

Die Türgriffgarnitur 1 und die Fenstergriffgarnitur 9 bilden jeweils eine Griffgarnitur 1, 9 zum Öffnen und Schließen einer Tür 3 oder eines Fensters. Die Mehrkantstiftanordnung 8 ist für eine Griffgarnitur 1, 9 zum Öffnen und Schließen einer Tür 3 oder eines Fensters konfiguriert. Gemäß den Figuren 5 bis 9 ist die Mehrkantstiftanordnung 8 geradlinig und länglich konfiguriert, wodurch die Mehrkantstiftanordnung 8 eine Längsmittelachse 11 besitzt bzw. definiert, die in den Figu-ren 3 bis 9 durch eine strichpunktierte Linie angedeutet ist und die eine Drehachse 12 bildet, wobei die Drehachse 12 mit der Längsmittelachse 11 zusammenfällt. Die Längsmittelachse 11 definiert gleichzeitig eine Axialrichtung, die parallel zur Längsmittelachse 11 verläuft, sowie eine Radialrichtung, die senkrecht zur Axialrichtung verläuft und senkrecht auf der Längsmittelachse 11 steht. Außerdem definiert die Längsmittelachse 11 eine Umfangsrichtung **U,** die um die Längsmittelachse 11 umläuft.

Gemäß den Figuren 5 bis 9 weist die Mehrkantstiftanordnung 8 entlang der Drehachse 12 ein Außenmehrkantprofil 13 auf, das hier als Vierkantprofil mit einem rechteckigen Querschnitt, vorzugsweise mit einem quadratischen Querschnitt ausgestattet ist. Mehrkantstiftanordnung 8 weist zwei Außenstifte 14, nämlich einen ersten Außenstift 14.1 und einen zweiten Außenstift 14.2 sowie einen Innenstift 15 auf. Der erste Außenstift 14.1 weist einen ersten Längsabschnitt 16 des Außenmehrkantprofils 13 auf. Der zweite Außenstift 14.2 weist einen zweiten Längsabschnitt 17 des Außenmehrkantprofils 13 auf. Die beiden Längsabschnitte 16, 17 bilden zusammen das Außenmehrkantprofil 13. Der Innenstift 15 erstreckt sich durch einen der beiden Außenstifte 14 koaxial hindurch und ist darin um die Drehachse 12 drehbar und axial verstellbar angeordnet. Bei der Türgriffgarnitur 1 erstreckt sich der Innenstift 15 gemäß den Figuren 1 bis 6 durch den ersten Au-ßenstift 14.1 hindurch. Bei der Fenstergriffgarnitur 9 erstreckt sich der Innenstift 15 gemäß Figur 11 durch den zweiten Außenstift 14.2 hindurch.

In den Figuren 1 bis 8, 10 und 11 ist eine unbetätigte Ausgangsdrehlage der Außenstifte 14 gezeigt, die sich zumindest im Einbauzustand der Mehrkantstiftanordnung 8 in der jeweiligen Griffgarnitur 1, 9 bei unbetätigter Griffgarnitur 1, 9 von selbst einstellt. Die Figuren 1 bis 4 zeigen die unbetätigte Türgriffgarnitur 1. Die Figuren 10 und 11 zeigen die unbetätigte Fenstergriffgarnitur 9.

Zumindest in der unbetätigten Ausgangsdrehlage der Außenstifte 14 ist der Innenstift 15 relativ zu den Außenstiften 14 zwischen einer in den Figuren 1, 3, 7 und 10 gezeigten Kopplungsstellung KS und einer in den Figuren 2, 4, 8 und 9 gezeigten Entkopplungsstellung ES axial verstellbar. In der Kopplungsstellung KS sind die beiden Außenstifte 14 bezüglich der Drehachse 12 drehfest miteinander gekoppelt. In der Entkopplungsstellung ES sind die beiden Außenstifte 14 um die Drehachse 12 relativ zueinander verdrehbar. Gemäß den Figuren 5 bis 9 weist der erste Außenstift 14.1 an einem dem zweiten Außenstift 14.2 zugewandten Ende eine radial nach außen abstehende erste Kupplungsstruktur 18 auf, die drehfest und axialfest am ersten Außenstift 14.1 ausgebildet ist. Beispielsweise handelt es sich beim ersten Außenstift 14.1 um ein Gussteil, an dem die erste

Kupplungsstruktur 18 integral ausgeformt ist. Der zweite Außenstift 14.2 weist an einem dem ersten Außenstift 14.1 zugewandten Ende eine radial nach außen abstehende zweite Kupplungsstruktur 19 auf, die drehfest und axialfest am zweiten Außenstift 14.2 ausgebildet ist. Auch hier kann es sich beim zweiten Außenstift 14.2 um ein Gussteil handeln, an dem die zweite Kupplungsstruktur 19 integral ausgeformt ist. Der Innenstift 15 weist einen radial nach außen abstehenden Mitnehmer 20 auf, der drehfest und axialfest am Innenstift 15 ausgebildet ist. Auch hier kann es sich beim Innenstift 15 um ein Gussteil handeln, an dem der Mitnehmer 20 integral ausgeformt ist.

Gemäß Figur 7 steht der Mitnehmer 20 in der Kopplungsstellung KS sowohl mit der ersten Kupplungsstruktur 18 als auch mit der zweiten Kupplungsstruktur 19 axial in Eingriff, derart, dass sich zwischen dem Mitnehmer 20 und den beiden Kupplungsstrukturen 18, 19 in der Umfangsrichtung U ein Formschluss ergibt. In der Folge koppelt der Mitnehmer 20 die erste Kupplungsstruktur 18 drehfest mit der zweiten Kupplungsstruktur 19. Damit ist eine Kraftübertragung bzw. Drehmomentübertragung zwischen den beiden Kupplungsstrukturen 18, 19 mithilfe des Mitnehmer 20 möglich, was in Figur 7 durch zwei in der Umfangsrichtung U orientierte Pfeile angedeutet ist. Im Unterschied dazu steht der Mitnehmer 20 in der Entkopplungsstellung ES gemäß den Figuren 8 und 9 mit der ersten Kupplungsstruktur 18 axial nicht in Eingriff. In der Folge lässt sich die zweite Kupplungsstruktur 19 relativ zur ersten Kupplungsstruktur 18 um die Drehachse 12 verdrehen. Damit lassen sich die beiden Kupplungsstrukturen 18, 19 relativ zueinander um die Drehachse 12 verdrehen. Entsprechendes gilt für die mit den beiden Kupplungsstrukturen 18, 19 drehfest verbundenen Außenstifte 14.

Die beiden Kupplungsstrukturen 18, 19 und der Mitnehmer 20 bilden eine nur in den Figuren 7 bis 9 näher bezeichnete Kupplung 21 der Mehrkantstiftanordnung 8. Die Kupplung 21 ist dabei zwischen einem durch die Kopplungsstellung KS einstellbaren eingekuppelten Zustand, der in Figur 7 gezeigt ist, und einem durch die Entkopplungsstellung ES einstellbaren ausgekuppelten Zustand verstellbar, der in den Figuren 8 und 9 gezeigt ist.

Entsprechend den Figuren 6 bis 9 umfasst der Mitnehmer 20 mehrere Mitnehmerelemente 22, die in der Umfangsrichtung U verteilt und voneinander beabstandet drehfest und axialfest am Innenstift 15 angeordnet sind. Grundsätzlich ist auch eine Ausführungsform denkbar, bei welcher der Mitnehmer 20 durch nur ein einziges Mitnehmerelement 22 gebildet ist. Die erste Kupplungsstruktur 18 weist für jedes Mitnehmerelement 22 eine dazu komplementäre Elementaufnahme 23 auf, die so konfiguriert ist, dass das jeweilige Mitnehmerelement 22 in der Kopplungsstellung KS axial in das zugehörige Mitnehmerelement 23 axial eingreift und darin in der Umfangsrichtung U beiderseits abgestützt ist. Im gezeigten Beispiel sind genau zwei derartige Mitnehmerelemente 22 vorgesehen, die einander diametral gegenüberliegend angeordnet sind, also 180° zueinander versetzt sind. Die zweite Kupplungsstruktur 19 weist für jedes Mitnehmerelement 22 eine dazu komplementäre Elementführung 24 auf, die so konfiguriert ist, dass das jeweilige Mitnehmerelement 22 in der Kopplungsstellung KS und in der Entkopplungsstellung ES axial in die jeweilige Elementführung 24 eingreift und darin axial verstellbar angeordnet ist. Außerdem ist das jeweilige Mitnehmerelement 22 in der zugehörigen Elementführung 24 in der Umfangsrichtung U beiderseits abgestützt. Im gezeigten Beispiel besitzt das jeweilige Mitnehmerelement 22 einen ersten Mitnehmerelementabschnitt 25 und einen zweiten Mitnehmerelementabschnitt 26. Der erste Mitnehmerelementabschnitt 25 steht radial von einem ringförmigen, drehfest und axialfest mit dem Innenstift 15 verbundenen Zentralabschnitt 27 des Mitnehmers 22 ab und ist zum Zusammenwirken mit der jeweiligen Elementaufnahme 23 konfiguriert. Der zweite Mitnehmerelementabschnitt 26 steht an einem radial vom Zentralbereich 27 entfernten Ende des ersten Mitnehmerelementabschnitts 25 axial in Richtung zur zweiten Kupplungsstruktur 19 ab und ist zum Zusammenwirken mit der jeweiligen Elementführung 24 konfiguriert.

Gemäß den Figuren 6 bis 9 weist die erste Kupplungsstruktur 18 zumindest eine Anschlagkontur 28 auf, die in Richtung des zweiten Außenstifts 14.2 axial absteht. Bei den hier gezeigten Beispielen weist die erste Kupplungsstruktur 18 zwei derartige Anschlagkonturen 28 auf, die diametral gegenüberliegend angeordnet sind. Die zweite Kupplungsstruktur 19 weist für die jeweilige Anschlagkontur 28 eine dazu komplementäre Gegenanschlagkontur 29 auf. Die jeweilige Anschlagkontur 28 überlappt die zugehörige Gegenanschlagkontur 29 axial. Des Weiteren sind die Anschlagkontur 28 und die Gegenanschlagkontur 29 so aufeinander abgestimmt, dass die Anschlagkontur 28 in der Ausgangsdrehlage an der Gegenanschlagkontur 29 in der Umfangsrichtung U anliegt, sodass ein Verdrehen des ersten Außenstift 14.1 um die Drehachse 12 in einer Betätigungsdrehrichtung 30, die in den Figuren 7 bis 9 durch einen Pfeil angedeutet ist, dazu führt, dass die Anschlagkontur 28 in der Umfangsrichtung U gegen die Gegenanschlagkontur 29 drückt und so den zweiten Außenstift 14.2 drehend mitnimmt, und zwar unabhängig davon, ob die Kopplungsstellung KS oder die Entkopplungsstellung ES vorliegt. Im Unterschied dazu führt in der Entkopplungsstellung ES ein Verdrehen des zweiten Außenstifts 14.2 um die Drehachse 12 in der Betätigungsdrehrichtung 30 dazu, dass sich die Gegenanschlagkontur 29 von der Anschlagkontur 28 in der Umfangsrichtung U entfernt und dementsprechend den ersten Außenstift 14.1 nicht mitnimmt. Dieser Zustand ist in Figur 9 gezeigt. Dementsprechend ist dort eine Lücke 31 in der Umfangsrichtung U zwischen der jeweiligen Anschlagkontur 28 und der zugehörigen Gegenanschlagkontur 29 erkennbar.

Entsprechend den Figuren 3 bis 6 weist die Mehrkantstiftanordnung 8 eine Federeinrichtung 32 beispielsweise in Form einer Schraubendruckfeder auf, die eine den Innenstift 15 in die Kopplungsstellung KS antreibende Federkraft FK erzeugt, die in Figur 4 durch einen nach links orientierten Pfeil angedeutet ist. Die Mehrkantstiftanordnung 8 ist gemäß den Figuren 3 und 4 außerdem mit einer Halteeinrichtung 33 ausgestattet, die zumindest in der Ausgangsdrehlage eine der Federkraft FK entgegenwirkende Haltekraft HK erzeugt, die in Figur 4 durch einen nach rechts orientierten Pfeil angedeutet ist. Diese Haltekraft HK ist bei in die Entkopplungsstellung ES verstelltem Innenstift 15 größer als die Federkraft FK, sodass die Haltekraft HK den Innenstift 15 in der Entkopplungsstellung ES halten kann. Die Halteeinrichtung 33 ist dabei zweckmäßig so konfiguriert, dass die Haltekraft HK durch ein Verdrehen der Außenstifte 14 relativ zueinander um die Drehachse 12 abnimmt, derart, dass die Haltekraft HK ab einem vorbestimmten Betätigungsdrehwinkel gegenüber der Ausgangsdrehlage kleiner ist als die Federkraft FK. Diese Betätigungsdrehwinkel ist so gewählt, dass er maximal gleich groß ist wie und vorzugsweise kleiner ist als ein Drehwinkel, die der Innentürgriff 4 in der Türgriffgarnitur 1 drehend betätigt werden muss, um das Türschloss 2 zum Öffnen der Tür 3 zu betätigen. Entsprechendes gilt für die Fenstergriffgarnitur 9. Typischerweise beträgt der Drehwinkel bei einer Türgriffgarnitur 1, um die der Innentürgriff 4 und der Außentürgriff 6 zum Öffnen des Türschlosses 2 gedreht werden müssen, z.B. ca. 30°, so dass der Betätigungsdrehwinkel dann maximal 30° beträgt. Die Zahlenwerte sind hier ohne Beschränkung der Allgemeinheit rein exemplarisch zu verstehen.

Gemäß den Figuren 7 bis 9 sind die erste Kupplungsstruktur 18 und die zweite Kupplungsstruktur 19 zweckmäßig so aufeinander abgestimmt, dass bei in die Entkopplungsstellung ES verstelltem Innenstift 15 gemäß den Figuren 8 und 9 ausgehend von der Ausgangsdrehlage ein Verdrehen des ersten Außenstifts 14.1 um die Drehachse 12 in der Betätigungsdrehrichtung 30 dazu führt, dass die erste Kupplungsstruktur 18 unmittelbar die zweite Kupplungsstruktur 19 drehend mitnimmt und die zweite Kupplungsstruktur 19 unmittelbar den Mitnehmer 20 drehend mitnimmt, sodass bei Erreichen des Betätigungsdrehwinkels die Federkraft FK den Innenstift 15 in die Kopplungsstellung KS verstellt. Beim hier gezeigten Beispiel erfolgt die Mitnahme der zweiten Kupplungsstruktur 19 bei der drehenden Betätigung der ersten Kupplungsstruktur 18 durch die Anschlagstruktur 28 und die damit zusammenwirkende Gegenanschlagkontur 29. Des Weiteren sind die beiden Kupplungsstrukturen 18, 19 so aufeinander abgestimmt, dass bei in die Entkopplungsstellung ES verstelltem Innenstift 15 ausgehend von der Ausgangsdrehlage ein Verdrehen des zweiten Außenstifts 14.2 um die Drehachse 12 in der Betätigungsdrehrichtung 30 gemäß Figur 9 dazu führt, dass die erste Kupplungsstruktur 18 ein axiales Verstellen des Mitnehmers 20 und in der Folge des Innenstifts 15 verhindert, sodass der Innenstift 15 in der Entkopplungsstellung ES verbleibt, selbst wenn die Haltekraft HK kleiner ist als die Federkraft FK. Ein derartiger Zustand ist in Figur 9 gezeigt. Erkennbar hat eine Verdrehung der zweiten Kupplungsstruktur 19 relativ zur ersten Kupplungsstruktur 18 den Mitnehmer 20 mitgenommen und diesen ebenfalls in der Betätigungsdrehrichtung 30 gegenüber der ersten Kupplungsstruktur 18 verstellt, und zwar derart, dass sich eine axiale Überlappung oder Überdeckung zwischen dem Mitnehmer 20 und der ersten Kupplungsstruktur 18 ergibt. In der Folge lässt sich der Mitnehmer 20 und damit der Innenstift 15 nicht mehr axial in Richtung der Kopplungsstellung KS verstellen. Mit anderen Worten, eine Drehbetätigung des ersten Außenstifts 14.1 führt zu einer Verstellung des in die Entkopplungsstellung ES verstellten Innenstifts 15 von der Entkopplungsstellung ES in die Kopplungsstellung KS, während eine Betätigung des zweiten Außenstifts 14.2 keine solche Verstellung des Innenstifts 15 ermöglicht.

Zweckmäßig besteht der Mitnehmer 20 aus einem magnetisch anziehbaren Material, vorzugsweise Metall, insbesondere Eisen oder Stahl. Gemäß den Figuren 3 und 4 kann die Halteeinrichtung 33 zumindest einen als Permanentmagneten ausgestalteten ersten Magneten 34 aufweisen, der so angeordnet ist, dass er eine der Federkraft FK entgegenwirkende magnetische erste Haltekraft HK1 erzeugt, die der weiter oben genannten Haltekraft HK entspricht. Die erste Haltekraft HK1 zieht axial am Mitnehmer 20 und ist zumindest in der Ausgangsdrehlage bei in die Entkopplungsstellung ES verstelltem Innenstift 15 größer als die Federkraft FK. In der Entkopplungsstellung ES gemäß Figur 4 liegt der Mitnehmer 20 am jeweiligen ersten Magneten 34 an. Im Beispiel der Figur 4 ist für jedes Mitnehmerelement 22 ein separater erster Magnet 34 vorgesehen, sodass hier zwei erste Magnete 34 vorhanden sind, die diametral gegenüberliegend angeordnet sind. Die Halteeinrichtung 33 ist hier außerdem mit wenigstens einem als Permanentmagnet ausgestalteten zweiten Magneten 35 ausgestattet, der so angeordnet ist, dass er eine die Federkraft FK unterstützend wirkende magnetische zweite Haltekraft HK2 erzeugt, die in Figur 4 durch einen nach links orientierten Pfeil angedeutet ist. Die zweite Haltekraft HK2 hält den in die Kopplungsstellung KS verstellten Innenstift 15 in der Kopplungsstellung KS. In Figur 3 liegt der Mitnehmer 20 am jeweiligen zweiten Magneten 35 an. Auch hier ist für jedes Mitnehmerelement 22 ein separater zweiter Magnet 35 vorgesehen, sodass hier zwei zweite Magnete 35 vorhanden sind, die diametral gegenüberliegend angeordnet sind. Der jeweilige zweite Magnet 35 erzeugt am Innenstift 15 einen haptischen Druckpunkt, der mittels einer manuell aufbringbaren Betätigungskraft BK überwindbar ist. Die Betätigungskraft BK ist in Figur 4 durch einen nach rechts orientierten Pfeil angedeutet und ist in der Kopplungsstellung KS durch die am Innenstift 15 wirkende Summe aus der zweiten Haltekraft HK2 und der Federkraft FK sowie einer in der Regel vernachlässigbaren Reibungskraft gebildet. Eine Person muss daher die Betätigungskraft BK aufbringen, um damit den Innenstift 15 gegen die Federkraft FK und gegen die zweite Haltekraft HK2 drückend zu betätigen und dabei den haptisch fühlbaren Druckpunkt zu überwinden. Nach der Überwindung des Druckpunkts kommt es bei deutlich reduzierter Gegenkraft zu einer einfachen Verstellung in die Entkopplungsstellung ES.

Gemäß den Figuren 1 bis 5 ist die Mehrkantstiftanordnung 8 so in die Türgriffgarnitur 1 integriert, dass der Innenstift 15 durch den ersten Außenstift 14.1 und durch den Innentürgriff 4 hindurchgeführt ist und außen am Innentürgriff 4 ein Betätigungselement 36 aufweist, das zum Verstellen des Innenstifts 15 von der Kopplungsstellung KS in die Entkopplungsstellung ES manuell axial drückend betätigbar ist. Beispielsweise kann an diesem Betätigungselement 36 die vorstehend genannte Betätigungskraft BK eingeleitet werden. Damit liegt bei der Türgriffgarnitur 1 im unbetätigten Zustand die Kopplungsstellung KS vor. Durch Eindrücken des Betätigungselements 36 wird die Entriegelungsstellung ES erzeugt.

Der erste Außenstift 14.1 ist im Einbauzustand der Türgriffgarnitur 1 durch die Tür 3 und durch das Türschloss 2 hindurchgeführt und mit dem Innentürgriff 4 drehfest gekoppelt. Dabei durchdringt der erste Außenstift 14.1 eine hier nicht gezeigte Schlossnuss des Türschlosses 2. Beim Betätigen des Innentürgriffs 4 wird der erste Außenstift 14.1 in der Betätigungsdrehrichtung 30 um die Drehachse 12 verdreht, also unabhängig davon, ob die Kopplungsstellung KS oder die Entkopplungsstellung ES vorliegt. Die Betätigung des Innentürgriffs 4 führt über die drehende Verstellung des ersten Außenstifts 14.1 dazu, dass der erste Außenstift 14.1 in der Kopplungsstellung KS und in der Entkopplungsstellung EES das Türschloss 2 zum Öffnen betätigt. Der zweite Außenstift 14.2 ist mit dem Außentürgriff 6 drehfest gekoppelt, sodass durch Betätigen des Außentürgriffs 6 der zweite Außenstift 14.2 in der Betätigungsdrehrichtung 30 um die Drehachse 12 verdreht wird. Der zweite Außenstift 14.2 kann in der Kopplungsstellung KS den ersten Außenstift 14.1 und damit den Innengriff 4 mitnehmen, wobei der erste Außenstift 14.1 das Türschloss 2 zum Öffnen betätigt. In der Entkopplungsstellung ES kann der zweite Außenstift 14.2 den ersten Außenstift 14.1 nicht mitnehmen, sodass der erste Außenstift 14.1 nicht verschwenkt und dementsprechend das Türschloss 2 nicht zum Öffnen betätigt.

Am Außentürgriff 6 ist eine Außenrosette 37 angeordnet, die ihrerseits zum Anordnen des Außentürgriffs 6 an der Türaußenseite 7 konfiguriert ist. Die Außenrosette 37 enthält einen Kupplungsraum 38, der axial durch die Türaußenseite 7 begrenzt ist. Die Kopplung 21, also die erste Kupplungsstruktur 18, die zweite Kupplungsstruktur 19 und der Mitnehmer 20 sind innerhalb dieses Kupplungsraums 38 untergebracht. Die Außenrosette 37 weist gemäß den Figuren 3 bis 5 eine ringförmige Befestigungsplatte 39 zum drehfesten und axialfesten Festlegen der Außenrosette 37 an der Türaußenseite 7 auf. Die Außenrosette 37 weist außerdem eine ringförmige Lagerplatte 40 zum drehbaren Lagern des Außentürgriffs 6 an der Außenrosette 37 auf. Die Lagerplatte 40 ist drehfest und axialfest mit der Befestigungsplatte 39 verbunden. Die Außenrosette 37 weist außerdem eine ringförmige Kappe 41 auf, die an der Lagerplatte 40 festgelegt ist, beispielsweise damit verschraubt ist. Die Kappe 41 fasst die Lagerplatte 40, die Befestigungsplatte 39 und den Kupplungsraum 38 in Umfangsrichtung U ein. Die Außenrosette 37 repräsentiert dabei eine Peripherie 42 der Mehrkantstiftanordnung 8, wobei die Peripherie 42 im Einbauzustand der Mehrkantstiftanordnung 8 bezüglich der Außenstifte 14 ortsfest ist, derart, dass die Außenstifte 14 relativ zur Peripherie 42 um die Drehachse 12 verdrehbar sind. Diese Peripherie 42 weist eine drehfeste und axialfeste erste Konsole 43 auf, die im Beispiel der Türgriffgarnitur 1 durch die Lagerplatte 40 gebildet ist, sodass der jeweilige erste Magnet 34 an der Lagerplatte 40 befestigt ist. Die Peripherie 42 weist außerdem eine zweite Konsole 44 auf, die bei der Türgriffgarnitur 1 durch die Befestigungsplatte 39 gebildet ist. Dementsprechend kann der jeweilige zweite Magnet 35 an der Befestigungsplatte 39 befestigt sein.

Bei der Fenstergriffgarnitur 9 erstreckt sich der Innenstift 15 gemäß den Figuren 10 und 11 durch den zweiten Außenstift 14.2 und durch den Fenstergriff 10 hindurch und weist außen am Fenstergriff 10 ein Betätigungselement 45 auf, das zum Verstellen des Innenstifts 15 von der Entkopplungsstellung ES in die Kopplungsstellung KS manuell axial drückend betätigbar ist. Abweichend zur Türgriffgarnitur 1 liegt bei der Fenstergriffgarnitur 9 damit im unbetätigten Zustand die Entkopplungsstellung ES vor, während durch Eindrücken des Betätigungselements 35 die Kopplungsstellung KS erzeugt wird.

Der erste Außenstift 14.1 ist im Einbauzustand der Fenstergriffgarnitur 9 mit dem Fensterverschluss gekoppelt, sodass eine Drehbetätigung des ersten Außenstifts 14.1 den Fensterverschluss zum Öffnen oder Schließen betätigt. Der zweite Außenstift 14.2 ist mit dem Fenstergriff 10 gekoppelt, sodass durch Betätigen des Fenstergriffs 10 der zweite Außenstift 14.2 in der Betätigungsdrehrichtung 30 um die Drehachse 12 verdreht wird, wobei der zweite Außenstift 14.2 in der Kopplungsstellung KS den ersten Außenstift 14.1 mitnimmt, sodass der erste Außenstift 14.1 den Fensterverschluss zum Öffnen betätigt. In der Entkopplungsstellung ES kann der zweite Außenstift 14.2 den ersten Außenstift 14.1 dagegen nicht mitnehmen, sodass der erste Außenstift 14.1 den Fensterverschluss nicht zum Öffnen betätigt.

Gemäß Figur 10 ist am Fenstergriff 10 eine Rosette 46 angeordnet, die zum Anordnen des Fenstergriffs 1 an der Fensterinnenseite konfiguriert ist. Die Rosette 46 enthält einen hier nicht einsehbaren Kupplungsraum 49, der axial durch die Fensterinnenseite begrenzt ist. Die Kupplung 21, also die erste Kupplungsstruktur 18, die zweite Kupplungsstruktur 19 und der Mitnehmer 20 sind innerhalb des Kupplungsraums angeordnet. Analog zur Außenrosette 37 der Türgriffgarnitur 1 kann die Rosette 46 der Fenstergriffgarnitur 9 eine hier nicht einsehbare ringförmige Befestigungsplatte 50 zum drehfesten und axialfesten Festlegen der Rosette 46 an der Fensterinnenseite aufweist werden. Ferner kann die Rosette 46 eine ringförmige Lagerplatte 47 zum drehbaren Lagern des Fenstergriffs 10 an der Rosette 46 aufweisen, die drehfest und axialfest mit der Befestigungsplatte verbunden ist. Außerdem kann die Rosette 46 eine ringförmige Kappe 48 aufweisen, die an der Lagerplatte 47 festgelegt ist und die Lagerplatte 47, die Befestigungsplatte 50 und den Kupplungsraum 49 in Umfangsrichtung U einfasst. In diesem Fall bildet die Rosette 46 die Peripherie 42 der Mehrkantstiftanordnung 8. In diesem Fall bildet die Befestigungsplatte 50 die erste Konsole 43 der Peripherie 42, während die Lagerplatte 47 die zweite Konsole 44 der Peripherie 42 bildet.

## Patentansprüche

1. Mehrkantstiftanordnung (8) für eine Griffgarnitur (1, 9) zum Öffnen und Schließen einer Tür (3) oder eines Fensters,
- wobei die Mehrkantstiftanordnung (8) eine Längsmittelachse (11) definiert, die eine Drehachse (12) bildet,
- wobei die Mehrkantstiftanordnung (8) entlang der Drehachse (12) ein Außenmehrkantprofil (13) aufweist,
- wobei die Mehrkantstiftanordnung (8) zwei Außenstifte (14), nämlich einen ersten Außenstift (14.1), der einen ersten Längsabschnitt (16) des Außenmehrkantprofils (13) aufweist, einen zweiten Außenstift (14.2), der einen zweiten Längsabschnitt (17) des Außenmehrkantprofils (13) aufweist, und einen Innenstift (15) aufweist, der sich durch einen der beiden Außenstifte (14) koaxial hindurcherstreckt und darin um die Drehachse (12) drehbar und axial verstellbar angeordnet ist,
- wobei in einer unbetätigten Ausgangsdrehlage der Außenstifte (14) der Innenstift (15) relativ zu den Außenstiften (14) zwischen einer Kopplungsstellung (KS), in der die beiden Außenstifte (14) bezüglich der Drehachse (12) drehfest miteinander gekoppelt sind, und einer Entkopplungsstellung (ES) axial verstellbar ist, in der die beiden Außenstifte (14) um die Drehachse (12) relativ zueinander verdrehbar sind,
**dadurch gekennzeichnet,**
- **dass** der erste Außenstift (14.1) an einem dem zweiten Außenstift (14.2) zugewandten Ende eine radial nach außen abstehende erste Kupplungsstruktur (18) aufweist, die drehfest und axialfest am ersten Außenstift (14.1) ausgebildet ist,
- **dass** der zweite Außenstift (14.2) an einem dem ersten Außenstift (14.1) zugewandten Ende eine radial nach außen abstehende zweite Kupplungsstruktur (19) aufweist, die drehfest und axialfest am zweiten Außenstift (14.2) ausgebildet ist,
- **dass** der Innenstift (15) einen radial nach außen abstehenden Mitnehmer (20) aufweist, der drehfest und axialfest am Innenstift (15) ausgebildet ist,
- **dass** der Mitnehmer (20) in der Kopplungsstellung (KS) mit der ersten Kupplungsstruktur (18) und mit der zweiten Kupplungsstruktur (19) axial in Eingriff steht, derart, dass der Mitnehmer (20) die erste Kupplungsstruktur (18) mit der zweiten Kupplungsstruktur (19) drehfest koppelt,
- **dass** der Mitnehmer (20) in der Entkopplungsstellung (ES) mit der ersten Kupplungsstruktur (18) axial nicht in Eingriff steht, derart, dass die erste Kupplungsstruktur (18) und die zweite Kupplungsstruktur (19) relativ zueinander um die Drehachse (12) verdrehbar sind.

2. Mehrkantstiftanordnung (8) nach Anspruch 1,
**dadurch gekennzeichnet,**
- **dass** der Mitnehmer (20) in der Entkopplungsstellung (ES) mit der zweiten Kupplungsstruktur (19) axial in Eingriff steht, derart, dass der Mitnehmer (20) mit der zweiten Kupplungsstruktur (19) drehfest gekoppelt ist.

3. Mehrkantstiftanordnung (8) nach Anspruch 1 oder 2,
**dadurch gekennzeichnet,**
- **dass** der Mitnehmer (20) ein drehfest und axialfest am Innenstift (15) angeordnetes Mitnehmerelement (22) oder mehrere drehfest und axialfest am Innenstift (15) und in der Umfangsrichtung (U) verteilt und voneinander beabstandet angeordnete Mitnehmerelemente (22) aufweist,
- **dass** die erste Kupplungsstruktur (18) für jedes Mitnehmerelement (22) eine dazu komplementäre Elementaufnahme (23) aufweist, in die das jeweilige Mitnehmerelement (22) in der Kopplungsstellung (KS) axial eingreift und in der Umfangsrichtung (U) beiderseits abgestützt ist,
- **dass** die zweite Kupplungsstruktur (19) für jedes Mitnehmerelement (22) eine dazu komplementäre Elementführung (24) aufweist, in die das jeweilige Mitnehmerelement (22) in der Kopplungsstellung (KS) und in der Entkopplungsstellung (ES) axial eingreift, in der das jeweilige Mitnehmerelement (22) axial verstellbar angeordnet ist und in der Umfangsrichtung (U) beiderseits abgestützt ist.

4. Mehrkantstiftanordnung (8) nach einem der vorhergehenden Ansprüche, **dadurch gekennzeichnet,**
- **dass** die erste Kupplungsstruktur (18) wenigstens eine Anschlagkontur (28) aufweist, die in Richtung des zweiten Außenstifts (14.2) axial absteht,
- **dass** die zweite Kupplungsstruktur (19) für die jeweilige Anschlagkontur (28) eine Gegenanschlagkontur (29) aufweist,
- **dass** die Anschlagkontur (28) die Gegenanschlagkontur (29) axial überlappt,
- **dass** die Anschlagkontur (28) und die Gegenanschlagkontur (29) so aufeinander abgestimmt sind, dass die Anschlagkontur (28) in der Ausgangsdrehlage an der Gegenanschlagkontur (29) in der Umfangsrichtung (U) anliegt, so dass ein Verdrehen des ersten Außenstifts (14.1) um die Drehachse (12) in einer Betätigungsdrehrichtung (30) dazu führt, dass die Anschlagkontur (28) in der Umfangsrichtung (U) gegen die Gegenanschlagkontur (29) drückt und so den zweiten Außenstift (14.2) drehend mitnimmt, und dass in der Entriegelungsstellung (ES) ein Verdrehen des zweiten Außenstifts (14.2) um die Drehachse (12) in der Betätigungsdrehrichtung (30) dazu führt, dass sich die Gegenanschlagkontur (29) von der Anschlagkontur (28) in der Umfangsrichtung (U) entfernt und den ersten Außenstift (14.1) nicht mitnimmt.

5. Mehrkantstiftanordnung (8) nach einem der vorhergehenden Ansprüche, **dadurch gekennzeichnet,**
- **dass** die Mehrkantstiftanordnung (8) eine Federeinrichtung (32) aufweist, die eine den Innenstift (15) in die Kopplungsstellung (KS) antreibende Federkraft (FK) erzeugt.

6. Mehrkantstiftanordnung (8) nach Anspruch 5,
**dadurch gekennzeichnet**
- **dass** die Mehrkantstiftanordnung (8) eine Halteeinrichtung (33) aufweist, die zumindest in der Ausgangsdrehlage eine der Federkraft (FK) entgegenwirkende Haltekraft (HK) erzeugt, die bei in die Entkopplungsstellung (ES) verstelltem Innenstift (15) größer ist als die Federkraft (FK) und den Innenstift (15) in der Entkopplungsstellung (ES) hält.

7. Mehrkantstiftanordnung (8) nach Anspruch 6,
**dadurch gekennzeichnet,**
- **dass** die Halteeinrichtung (33) so konfiguriert ist, dass die Haltekraft (HK) durch ein Verdrehen der Außenstifte (14) relativ zueinander um die Drehachse (12) ab einem vorbestimmten Betätigungsdrehwinkel gegenüber der Ausgangsdrehlage kleiner ist als die Federkraft (FK).

8. Mehrkantstiftanordnung (8) nach Anspruch 7,
**dadurch gekennzeichnet,**
- **dass** die erste Kupplungsstruktur (18) und die zweite Kupplungsstruktur (19) so aufeinander abgestimmt sind, dass bei in die Entkopplungsstellung (ES) verstelltem Innenstift (15) ausgehend von der Ausgangsdrehlage ein Verdrehen des ersten Außenstifts (14.1) um die Drehachse (12) in einer Betätigungsdrehrichtung (30) dazu führt, dass die erste Kupplungsstruktur (18) unmittelbar die zweite Kupplungsstruktur (19) drehend mitnimmt und die zweite Kupplungsstruktur (19) unmittelbar den Mitnehmer (20) drehend mitnimmt, so dass bei Erreichen des Betätigungsdrehwinkels die Federkraft (FK) den Innenstift (15) in die Kopplungsstellung (KS) verstellt.

9. Mehrkantstiftanordnung (8) nach Anspruch 8,
**dadurch gekennzeichnet,**
- **dass** die erste Kupplungsstruktur (18) und die zweite Kupplungsstruktur (19) so aufeinander abgestimmt sind, dass bei in die Entkopplungsstellung (ES) verstelltem Innenstift (15) ausgehend von der Ausgangsdrehlage ein Verdrehen des zweiten Außenstifts (14.2) um die Drehachse in der Betätigungsdrehrichtung (30) dazu führt, dass die erste Kupplungsstruktur (18) ein axiales Verstellen des Mitnehmers (20) verhindert, so dass der Innenstift (15) in der Entkopplungsstellung (ES) verbleibt, selbst wenn die Haltekraft (HK) kleiner ist als die Federkraft (FK).

10. Mehrkantstiftanordnung (8) nach einem der Ansprüche 5 bis 9,
**dadurch gekennzeichnet,**
- **dass** der Mitnehmer (20) aus einem magnetisch anziehbaren Material besteht,
- **dass** die Halteeinrichtung (33) wenigstens einen als Permanentmagneten ausgestalteten ersten Magneten (34) aufweist, der so angeordnet ist, dass er eine der Federkraft (FK) entgegenwirkende magnetische erste Haltekraft (HK1) erzeugt, die am Mitnehmer (20) zieht und die zumindest in der Ausgangsdrehlage bei in die Entkopplungsstellung (ES) verstelltem Innenstift (15) größer ist als die Federkraft (FK).

11. Mehrkantstiftanordnung (8) nach Anspruch 10,
**dadurch gekennzeichnet,**
- **dass** die Mehrkantstiftanordnung (8) eine Peripherie (42) aufweist, die bezüglich der Außenstifte (14) ortsfest ist, derart, dass die Außenstifte (14) relativ zur Peripherie (42) um die Drehachse (12) verdrehbar sind,
- **dass** die Peripherie (42) eine drehfeste und axialfeste erste Konsole (43) aufweist, an welcher der jeweilige erste Magnet (34) befestigt ist.

12. Mehrkantstiftanordnung (8) nach Anspruch 10 oder 11,
**dadurch gekennzeichnet,**
- **dass** die Halteeinrichtung (33) wenigstens einen als Permanentmagneten ausgestalteten zweiten Magneten (35) aufweist, der so angeordnet ist, dass er eine die Federkraft (FK) unterstützend wirkende magnetische zweite Haltekraft (HK2) erzeugt, die am Mitnehmer (20) zieht und die den in die Kopplungsstellung (KS) verstellten Innenstift in (15) der Kopplungsstellung (KS) hält und am Innenstift (15) ein mittels einer manuell aufbringbaren Betätigungskraft (BK) überwindbaren Druckpunkt erzeugt.

13. Mehrkantstiftanordnung (8) nach einem der Ansprüche 10 bis 12,
**dadurch gekennzeichnet,**
- **dass** die Peripherie (42) eine drehfeste und axialfeste zweite Konsole (44) aufweist, an welcher der jeweilige zweite Magnet (35) befestigt ist.

14. Türgriffgarnitur (1) zum Betätigen eines Türschlosses (2) zum Öffnen und Schließen einer Tür (3),
- mit einem manuell betätigbaren Innentürgriff (4) zum Anordnen an einer Türinnenseite (5),
- mit einem manuell betätigbaren Außentürgriff (6) zum Anordnen an einer Türaußenseite (7),
- mit einer Mehrkantstiftanordnung (8) nach einem der vorhergehenden Ansprüche,
- wobei der Innenstift (15) durch ersten Außenstift (14.1) und durch den Innentürgriff (4) hindurchgeführt ist und außen am Innentürgriff (4) ein Betätigungselement (36) aufweist, das zum Verstellen des Innenstifts (15) von der Kopplungsstellung (KS) in die Entkopplungsstellung (ES) manuell axial drückend betätigbar ist,
- wobei der erste Außenstift (14.1) im Einbauzustand der Türgriffgarnitur (1) durch die Tür (3) und durch das Türschloss (2) hindurch mit dem Innentürgriff (4) drehfest gekoppelt ist, so dass durch Betätigen des Innentürgriffs (4) der erste Außenstift (14.1) in einer Betätigungsdrehrichtung (30) um die Drehachse (12) verdreht wird, wobei der erste Außenstift (14.1) in der Kopplungsstellung (KS) und in der Entkopplungsstellung (ES) das Türschloss (2) zum Öffnen betätigt,
- wobei der zweite Außenstift (14.2) mit dem Außentürgriff (6) drehfest gekoppelt ist, so dass durch Betätigen des Außentürgriffs (6) der zweite Außenstift (14.2) in der Betätigungsdrehrichtung (30) um die Drehachse (12) verdreht wird, wobei der zweite Außenstift (14.2) in der Kopplungsstellung (KS) den ersten Außenstift (14.1) mitnimmt, so dass der erste Außenstift (14.1) das Türschloss (2) zum Öffnen betätigt, wobei der zweite Außenstift (14.2) in der Entkopplungsstellung (ES) den ersten Außenstift (14.1) nicht mitnimmt, so dass der erste Außenstift (14.1) das Türschloss (2) nicht zum Öffnen betätigt.

15. Fenstergriffgarnitur (9) zum Betätigen eines Fensterverschlusses zum Öffnen und Schließen eines Fensters,
- mit einem manuell betätigbaren Fenstergriff (10) zum Anordnen an einer Fensterinnenseite,
- mit einer Mehrkantstiftanordnung (8) nach einem der Ansprüche 1 bis 13,
- wobei der Innenstift (15) durch den zweiten Außenstift (14.2) und durch den Fenstergriff (10) hindurchgeführt ist und außen am Fenstergriff (10) ein Betätigungselement (45) aufweist, das zum Verstellen des Innenstifts (15) von der Entkopplungsstellung (ES) in die Kopplungsstellung (KS) manuell axial drückend betätigbar ist,
- wobei der erste Außenstift (14.1) im Einbauzustand der Fenstergriffgarnitur (9) mit dem Fensterverschluss gekoppelt ist,
- wobei der zweite Außenstift (14.2) mit dem Fenstergriff (10) gekoppelt ist, so dass durch Betätigen des Fenstergriffs (10) der zweite Außenstift (14.2) in der Betätigungsdrehrichtung (30) um die Drehachse (12) verdreht wird, wobei der zweite Außenstift (14.2) in der Kopplungsstellung (KS) den ersten Außenstift (14.1) mitnimmt, so dass der erste Außenstift (14.1) den Fensterverschluss zum Öffnen betätigt, wobei der zweite Außenstift (14.2) in der Entkopplungsstellung (ES) den ersten Außenstift (14.1) nicht mitnimmt, so dass der erste Außenstift (14.1) den Fensterverschluss nicht zum Öffnen betätigt.
